# EUROPÄISCHE PATENTSCHRIFT

(11) **EP 0 230 543 B1**
(45) Veröffentlichungstag und Bekanntmachung des Hinweises auf die Patenterteilung: **01.03.1989**
(21) Anmeldenummer: 86116200.6
(22) Anmeldetag: 21.11.1986
(51) Int. Cl.: C10M 175/02

(54) **Verfahren zur Aufarbeitung von Altöl**
Process for recycling spent oil
Procédé de revalorisation d'huile usée

(30) Priorität: 29.01.1986 DE 3602586
(43) Veröffentlichungstag der Anmeldung: 05.08.1987
(73) Patentinhaber: Krupp Koppers GmbH, 45143 Essen (DE)
(72) Erfinder: Wetzel, Rolf, Dr., Dipl.-Ing., D-5628 Heiligenhaus (DE); Coenen, Hubert, Dr., Dipl.-Ing., D-4300 Essen (DE); Kreuch, Winfried, Dipl.-Ing., D-4300 Essen (DE)

(56) Entgegenhaltungen:
- DE-A- 2 030 609
- US-A- 3 919 076

## Beschreibung

Die Erfindung betrifft ein Verfahren zur Aufarbeitung von Altöl, bei dem das zuvor entwässerte Altöl einer Extraktion unter überkritischen Bedingungen unter Anwendung eines bei Normalbedingungen gasförmigen Lösungsmittels unterworfen wird und anschließend aus der abgetrennten überkritischen Gasphase die extrahierten Bestandteile durch Druckerniedrigung und/oder Temperaturänderung abgeschieden werden.

Etwa 50% aller technisch eingesetzten Schmieröle fallen als verunreinigte Altöle an und können, soweit sie einer Sammlung zugänglich sind, einer weiteren Nutzung zugeführt werden. Dies kann entweder durch Verbrennung zum Zwecke der Energiegewinnung geschehen oder durch Raffination des Altöls zum Zwecke des erneuten Einsatzes als Schmiermittel. Das aufzuarbeitende Altöl enthält hierbei Verunreinigungen der unterschiedlichsten Art, wie z.B. als sogenannte Additive dienende Metallverbindungen, Verschleiß- und Alterungsrückstände sowie Verunreinigungen, die aus der unsachgemäßen Lagerung des Altöles herrühren. Diese Verunreinigungen unterschiedlichster Art erfordern einerseits bei der Altölverbrennung besondere Maßnahmen zum Umweltschutz und müssen andererseits bei einer Raffination des Altöls vollständig von dem zur Wiederverwendung anstehenden Produkt abgetrennt werden.

Für die Altölraffination hat das Schwefelsäure/Bleicherde-Verfahren bisher eine besonders weite Anwendung gefunden. Den Vorteilen einer einfachen Technik stehen hierbei jedoch geringe Ausbeuten, unzureichende Selektivität und größere Mengen an problematischen Abfallstoffen, im wesentlichen Säureharze und Bleicherderückstände, gegenüber. Außerdem gewährleistet dieses Verfahren nicht die schadlose Entsorgung der besonders problematischen Schadstoffe wie polychlorierte Biphenyle, polychlorierte Phenyle, Halogenalkane und polykondensierte Aromaten.

Neuere Entwicklungen von Verfahren zur Altölraffination sind:
- das IFP-Verfahren (Ersatz der Schwefelsäure-Raffination durch eine unterkritische Propan-Extraktion),
- das BERC-Verfahren (Lösungsmittelextraktion, Vakuumfraktionierung und Bleicherde- bzw. H₂-Nachbehandlung),
- das KTI-Verfahren (Vakuum-Dünnschicht-Destillation als Reinigungsstufe),
- das PROP-Verfahren (Anwendung von Ammoniumphosphaten zur Reinigung und H₂-Behandlung) und
- das Recyclon-Verfahren (Abrennung der Altölverunreinigungen durch Natrium).

Diese Verfahren haben bisher mit Ausnahme des KTI-Verfahrens den Nachweis ihrer grundsätzlichen verfahrenstechnischen Eignung und wirtschaftlichen Technik im großtechnischen Betrieb nicht erbringen können.

Das KTI-Verfahren mit einem Dünnschichtverdampfer als physikalischer Reinigungsstufe wurde zwar großtechnisch eingesetzt. Die Probleme der

Dünnschichtenverdampfung bestehen jedoch im Fouling der Wärmetauscherflächen und in der vergleichsweise geringen Selektivität des Verfahrens.

Aus der DE-OS 2 850 540 und der DE-OS 3 038 728 ist es ferner bereits bekannt, die Aufarbeitung von Altöl durch Anwendung einer Extraktion unter überkritischen Bedingungen, das heißt bei Temperaturen oberhalb T_{K} und Drücken oberhalb _{PK}, vorzunehmen. Die in diesen Veröffentlichungen beschriebene Arbeitsweise liefert jedoch noch keine Lösung für die schadlose Entsorgung der in den Altölen enthaltenen Halogenverbindungen. Unter Berücksichtigung der heutigen Anforderungen an den Umweltschutz ist in der Praxis eine Anwendung der überkritischen Extraktion zur Altölaufbereitung jedoch nur dann möglich, wenn dieses Problem in befriedigender Weise gelöst wird.

Der Erfindung liegt deshalb die Aufgabe zugrunde, das Verfahren zur Aufarbeitung von Altöl unter Anwendung einer überkritischen Extraktion dahingehend weiterzuentwickeln, daß das vorstehend geschilderte Entsorgungsproblem in befriedigender Weise gelöst wird, so daß die Aufarbeitung des Altöls ohne Anfall von die Umwelt in unvertretbarer Weise belastenden Rückständen bzw. Nebenprodukten durchgeführt werden kann.

Das der Lösung dieser Aufgabe dienende Verfahren der eingangs genannten Art ist erfindungsgekennzeichnet durch die Anwendung der Verfahrensschritte a) bis h) des Hauptanspruches.

Für die Entsorgung des anfallenden lösungsmittelfreien Extraktionsrückstandes sieht das erfindungsgemäße Verfahren grundsätzlich zwei Möglichkeiten vor. Wenn es die Verhältnisse erlauben, wird man aus Kostengründen bestrebt sein, den Extraktionsrückstand durch Lagerung auf einer Deponie zu entsorgen. Wenn dies jedoch nicht möglich ist, wird man den Extraktionsrückstand durch thermische Behandlüng (Vergasung) entsorgen.

Weitere Einzelheiten des erfindungsgemäßen Verfahrens ergeben sich aus den vorliegenden Unteransprüchen und sollen nachfolgend durch ein Ausführungsbeispiel an Hand des in der Abbildung dargestellten Fließschemas erläutert werden. Das Fließschema zeigt dabei nur die für die Verfahrenserläuterung unbedingt erforderlichen Anlagenteile, während Nebeneinrichtungen, die in keinem Zusammenhang mit dem erfindungsgemäßen Verfahren stehen, nicht dargestellt sind.

Das aufzuarbeitende Altöl wird aus dem Sammelbehälter 1 über die Leitung 2 der Filteranlage 3 zugeführt, in der die Feststoffpartikel durch Filtration aus dem Altöl abgetrennt und über die Leitung 4 abgezogen werden. Das von den Feststoffpartikeln befreite Altöl gelangt über die Leitung 5 und die Pumpe 6 in die Destillationskolonne 7. Hier wird das Altöl unter atmosphärischem Druck einer Destillation im Temperaturbereich zwischen 120_{°}C und 250_{°}C unterworfen. Das hierbei über Kopf aus der Destillationskolonne 7 entweichende Gasöl-Wasser-Gemisch wird über die Leitung 8 in den Scheidebehälter 9 eingeleitet, in dem das Wasser durch Phasenscheidung vom Gasöl (sogenanntes Gasöl I) abgetrennt wird. Das Gasöl wird hierbei durch die Leitung 10 und das Wasser durch die Leitung 11 aus dem Scheidebehälter 9 abgezogen. Das über die Leitung 12 aus der Destillationskolonne 7 abgezogene vordestillierte und entwässerte Altöl wird in den mittleren Teil der Extraktionskolonne 13 eingeleitet, die bei einem Druck zwischen 50 und 150 bar und einer Temperatur zwischen 20_{°}C und 80_{°}C arbeitet. Die Pumpe 14 bringt hierbei das Altöl auf den erforderlichen Betriebsdruck der Extraktionskolonne 13, und der Wärmetauscher 15 sorgt für die Erreichung der erforderlichen Betriebstemperatur des Altöles. In Abweichung zur Darstellung im Fließschema kann die Einspeisung des Altöles in die Extraktionskolonne 13 auch in deren oberen oder unteren Teil erfolgen. Das erforderliche Lösungsmittel wird über die Leitung 16 in den Unterteil der Extraktionskolonne 13 eingeleitet. Im Gegenstrom nimmt das Lösungsmittel die unter den genannten Betriebsbedingungen löslichen Bestandteile des Altöles auf, während sich die unlöslichen Bestandteile zusammen mit den Verunreinigungen im Sumpf der Extraktionskolonne 13 sammeln und von dort niveaugesteuert über die Leitung 17 abgezogen werden. Das Ventil 18 dient dabei der Regelung des Abzuges des Extraktionsrückstandes aus der Extraktionskolonne 13. Die erforderliche Entspannung des Extraktionsrückstandes auf einen Druck von 1 bis 0,01 bar erfolgt im Entspannungsbehälter 19. Das hierbei freiwerdende gasförmige Lösungsmittel wird über die Leitung 20 abgezogen. Zur Unterstützung der Entgasung kann der Entspannungsbehälter 19 beheizt und mit einem Rührwerk versehen werden.

Der Oberteil der Extraktionskolonne 13 wirkt als Verstärkerteil. Das dort anfallende Kopfprodukt wird über die Leitung 21 abgezogen und gelangt in den dampfbeheizten Wärmetauscher 22, in dem durch geringfügige Temperaturerhöhung der erforderliche Rückfluß erzeugt wird, da bei Temperaturerhöhung die Löslichkeit des Öls im überkritischen Lösungsmittel abnimmt. Im nachgeschalteten Abscheider 23 wird das auskondensierte Öl abgeschieden und mit der Pumpe 24 über die Leitung 25 in die Extraktionskolonne 13 zurückgefördert und dort als Rückfluß auf den Kopf der Kolonne aufgegeben.

Das beladene Lösungsmittel gelangt aus dem Abscheider 23 über die Leitung 26 in den Hochdruckabscheider 27, in dem im vorliegenden Falle eine Totalabscheidung der Ölphase aus dem Lösungsmittel erfolgt. Hierbei wird die abgeschiedene Ölphase, die den Extrakt darstellt, niveaugesteuert aus dem Unterteil des Hochdruckabscheiders 27 abgezogen und gelangt über die Leitung 28 in -den Niederdruckabscheider 29, in dem die Abtrennung der noch in der Ölphase vorhandenen Lösungsmittelreste erfolgt. Die Menge des über die Leitung 28 abgezogenen Extraktes wird durch das Ventil 30 geregelt. Das lösungsmittelfreie Produktöl wird über die Leitung 31 aus dem Niederdruckabscheider 29 abgezogen und gelangt über die Leitung 31 in den Sammelbehälter 32. Von hier aus wird das Produktöl über die in der Leitung 33 befindliche Pumpe 34 und den Wärmetauscher 35 in den Hydrierreaktor 36 gedrückt, in dem die katalytische Hydrierung des Produktöles in Gegenwart von handelsüblichen Hydrierkatalysatoren, die beispielsweise Nickel als aktive Komponente enthalten, erfolgt. Der hierfür erforderliche Wasserstoff wird über die Leitung 37 in den Hydrierreaktor 36 eingeführt. Durch die Hydrierung des Produktöles werden die in diesem enthaltenen Halogen- und Schwefelverbindungen in Halogen- bzw. Schwefelwasserstoff überführt. Diese Produkte werden gasförmig über die Leitung 38 aus dem Hydrierreaktor 36 abgezogen. Das hydrierte Produktöl gelangt währenddessen über die Leitung 39 in den Zugabebehälter 40, in den über die Leitung 41 Bleicherde eingeführt werden kann, die im Zugabebehälter 40 unter Rühren mit dem hydrierten Produktöl vermischt wird. Das Bleicherde- Öl-Gemisch wird sodann über die Pumpe 42 und die Leitung 43 in die Vakuumdestillationskolonne 44 eingeleitet, in der es bei einem Vakuum von 0,002 bis 0,1 bar destilliert und damit in verschiedene Fraktionen zerlegt wird. Sofern auf einen Bleicherdezusatz verzichtet werden kann, gelangt das hydrierte Produktöl über die Leitung 39 unmittelbar in die Vakuumdestillationskolonne 44. Über die Leitung 45 wird hierbei das Gasöl II und über die Leitung 46 das Spindelöl abgezogen. Der in der Vakuumdestillationskolonne 44 anfallende Destillationsrückstand wird vermittels der Pumpe 48 in der Leitung 47 in die Filteranlage 49 gefördert, in der die Bleicherde durch Filtration abgetrennt wird. Diese verölte Bleicherde gelangt über die Leitung 51 in den Vergaser 52, während das bei der Filtration anfallende Grundöl über die Leitung 50 aus der Filteranlage 49 abgezogen wird.

In den Vergaser 52 werden außer der verölten Bleicherde noch folgende Produkte eingeleitet: Der Extraktionsrückstand aus dem Entspannungsbehälter 19 über die Leitung 53 und die Pumpe 54, das Gasöl aus dem Scheidebehälter 9 über die Leitung 10 sowie der Klärschlamm aus der biologischen Abwasserreinigung 55 über die Leitung 56. Bei dem Vergaser 52 kann es sich um einen Flugstromvergaser handeln, der nach dem bekannten Koppers-Totzek-Verfahren arbeitet. Als Vergasungsmedium dienen hierbei Sauerstoff und/oder Luft sowie ggf. geringe Mengen an Wasserdampf. Die Vergasung kann unter normalem oder erhöhtem Druck durchgeführt werden. Sofern Flüssigkeiten oder Suspensionen vergast werden sollen, wird der Vergaser mit sogenannten Verdüsungsbrennern ausgerüstet. Den Brennern können ferner Wärmetauscher vorgeschaltet werden, in denen das zu vergasende Produkt auf die für die Einstellung der erforderlichen Viskosität benötigte Temperatur gebracht wird.

Die in den Vergaser 52 eingeleiteten Produkte werden in einer Flammenreaktion bei Temperaturen zwischen 1300_{°}C und 2000_{°}C vergast. Der hierfür gegebenenfalls erforderliche Zusatzbrennstoff gelangt über die Leitung 57 und die erforderliche Luft bzw. Sauerstoff über die Leitung 58 in den Vergaser 52. Das anfallende, im wesentlichen aus den Bestandteilen CO, H₂, C0₂, H₂0 und N₂ bestehende Gas wird über die Leitung 59 aus dem Vergaser 52 abgezogen und gelangt über den Abhitzekessel 60 in die Druckwasserwäsche 61. In diese wird auch der Gasstrom aus der Leitung 38 eingeleitet, so daß beide Gasströme die nachfolgende Gasbehandlung gemeinsam durchlaufen. Diese besteht aus der Druckwasserwäsche 61 und der Drucklaugewäsche 62, wobei die einzelnen Stufen über die Leitungen 63 und 64 miteinander verbunden sind. Durch diese Gasbehandlung werden sowohl Halogen- und Schwefelwasserstoff als auch die aus den Öladditiven herrührenden Metallverbindungen aus dem Gas entfernt. Da das Gas im Abhitzekessel 60 bereits im erforderlichen Umfang vorgekühlt worden ist, kann das nach Passieren der beiden Waschstufen über die Leitung 65 abgezogene Gas problemlos als Heizgas verwendet werden. Der bei der Vergasung anfallende Vergasungsrückstand (Schlacke) wird im schmelzflüssigen Zustand über die Leitung 66 aus dem Vergaser abgezogen und in einem nicht dargestellten Wasserbad granuliert und gekühlt.

Das über Kopf aus dem Hochdruckabscheider 27 entweichende Lösungsmittel wird über die Leitung 67 abgezogen und gelangt über den Wärmetauscher 68 zurück in die Leitung 16, über die das Lösungsmittel wieder in die Extraktionskolonne 13 eingeleitet wird. Da der Lösungsmittelkreislauf nahezu isobar ist, muß durch den Kreislaufkompressor 69 nur eine geringe Druckerhöhung bewirkt werden. Die Wärmetauscher 68 und 70 dienen hierbei der erforderlichen Temperatureinstellung des Lösungsmittels.

Das aus dem Niederdruckabscheider 29 entweichende Lösungsmittel wird über die Leitung 71 abgezogen und gelangt, nachdem es im Kompressor 72 auf Kondensationsdruck komprimiert worden ist, in den Kondensator 73, in dem es verflüssigt wird. Der Wärmetauscher 74 dient hierbei wiederum der erforderlichen Temperatureinstellung. In die Leitung 71 mündet vor dem Wärmetauscher 74 die Leitung 20, über die das im Entspannungsbehälter 19 freigesetzte Lösungsmittel abgezogen wird. Das verflüssigte Lösungsmittel wird in der Vorlage 75 gesammelt und von dort bei Bedarf durch den Kompressor 76 über die Leitung 77 in die Leitung 16 eingespeist.

Das im Scheidebehälter 9 abgeschiedene Wasser gelangt über die Leitung 11 in die biologische Abwasserreinigung 55, aus der das gereinigte Abwasser über die Leitung 78 in den Vorfluter eingeleitet wird. Der bei der Abwasserreinigung anfallende Klärschlamm wird, wie bereits erwähnt wurde, über die Leitung 56 dem Vergaser 52 zugeführt.

Der vorstehend beschriebene Verfahrensgang zeigt, daß es durch eine komplexe Lösung des Entsorgungsproblems möglich ist, die Altölaufarbeitung durch überkritische Extraktion in einer Weise durchzuführen, bei der die Umwelt im Vergleich zu den bisher bekannten Verfahren deutlich weniger belastet wird. Selbstverständlich sind in Abweichung von dem im Fließschema dargestellten Ausführungsbeispiel auch gewisse Änderungen des Verfahrensablaufes möglich.

So ist bereits weiter oben festgestellt worden, daß es unter Umständen auch möglich ist, den Extraktionsrückstand durch Lagerung auf einer Deponie zu entsorgen. Da in diesem Falle der Vergaser 52 in Fortfall kommt, müssen dann auch alle anderen Rückstände, die im vorstehenden Verfahrensbeispiel mit in den Vergaser 52 eingeleitet wurden, durch Lagerung auf einer Deponie oder auf andere Weise entsorgt werden. Im Interesse eines möglichst umfassenden Umweltschutzes wird man deshalb der im vorstehenden Verfahrensbeispiel beschriebenen Arbeitsweise den Vorzug geben.

Ferner kann beispielsweise anstelle der beschriebenen Totalabscheidung des Extraktes in einem einzigen Hochdruck- 27 und Niederdruckabscheider 29 diese Abscheidung auch in mehreren Stufen erfolgen. Wird eine derartige fraktionierte Abscheidung der Produkte des Extraktes durchgeführt, dann sind die dabei anfallenden Fraktionen auch einzeln zu hydrieren, wenn die in den einzelnen Fraktionen vorhandenen Halogenverbindungen dies erforderlich machen.

Außerdem ist es möglich, statt der im Fließschema vorgesehenen getrennten Zufuhr von Gasöl, Extraktionsrückstand und Bleicherde zum Vergaser 52 diese Produkte vor dem Eintritt in den Vergaser zu vereinigen, so daß die Bleicherde im Extraktionsrückstand und Gasöl I suspendiert wird. Der Zusatz des Gasöles zum Extraktionsrückstand vor der Vergasung ist auch dann angebracht, wenn der Extraktionsrückstand eine zu hohe Viskosität aufweist, da dadurch die Viskosität herabgesetzt werden kann.

Schließlich wird es in manchen Fällen möglich sein, auf eine Reinigung des aus dem Scheidebehälter 9 ablaufenden Abwassers zu verzichten und das Wasser stattdessen mit dem Extraktionsrückstand zu vergasen. Hierbei dürfte allerdings in den meisten Fällen eine zusätzliche Zugabe von Brennstoff in den Vergaser 52 erforderlich sein. Hierbei können gegebenenfalls flüssige, kohlenwasserstoffhaltige Abfallstoffe, wie beispielsweise über die zulässigen Grenzen hinaus mit Schadstoffen belastetes Altöl, verwendet werden.

Die Wirksamkeit des erfindungsgemäßen Verfahrens wird durch das nachfolgende Anwendungsbeispiel belegt.

Hierbei wurde nasses Altöl mit 15% Wasser und 5% Gasöl 1 (KP < 170_{°}C) in einer Menge von 175 kg/h der Destillationskolonne 7 aufgegeben. Es wurden bei 160_{°}C und 1 bar 26 kg/h Wasser und 9 kg/h Gasöl 1 abdestilliert.

Das aus der Destillationskolonne 7 austretende Trockenöl wurde über den Wärmetauscher 15 auf 43°C gekühlt, mit der Pumpe 14 auf 100 bar komprimiert sowie danach der Extraktionskolonne 13 in halber Höhe aufgegeben. Am Fuß der Extraktionskolonne 13 wurde als Lösungsmittel Äthan bei 43_{°}C und 100 bar zugeführt.

Im unteren Teil der Kolonne, die mit Raschigringen gefüllt war, wurden die löslichen Bestandteile des Trockenöles durch Gegenstromextraktion vom Lösungsmittel aufgenommen. Die beladene Lösungsmittelphase wurde dem Wärmetauscher 22 (Dephlegmator) zugeführt und auf 48_{°}C erwärmt. Hierbei ergab sich eine Teilabscheidung der schwerflüchtigen Kohlenwasserstoffe (denaturierte Additive), die der aufsteigenden beladenen Lösungsmittelphase entgegenströmten und einen Strippeffekt bewirkten, wodurch ein zusätzlicher Trenneffekt erzielt wurde. Das aufgegebene Trockenöl konnte dabei in einen Extraktionsrückstand von 14 kg/h und in eine Wertfraktion von 126 kg/h aufgetrennt werden. Der Extraktionsrückstand wurde am Fuß der Extraktionskolonne 13 abgezogen, auf 1 bar entspannt und auf 150_{°}C aufgeheizt. Das hierbei freiwerdende Lösungsmittel wurde rekomprimiert und dem Hauptlösungsmittelstrom zugeführt.

Die gereinigte beladene Lösungsmittelphase (Extrakt) wurde im Anschluß an den Wärmetauscher 22 im nachgeschalteten Hochdruckabscheider 27 durch Erwärmung auf 150_{°}C bei 100 bar von den gelösten Produkten befreit. Das abgeschiedene Produkt in einer Menge von 126 kg/h wurde am Boden des Hochdruckabscheiders 27 abgezogen und zur Abtrennung des in ihm noch gelösten Lösungsmittels im Niederdruckabscheider 29 auf 1 bar entspannt. Das hierbei frei werdende Lösungsmittel wurde rekomprimiert und mit dem Hauptlösungsmittelstrom vereinigt.

Das abgeschiedene Produkt wurde einer Hydrierung im Hydrierreaktor 36 zum Abbau der in ihm vorhandenen Halogenkohlenwasserstoffe unterworfen und sodann in der Vakuumdestillationskolonne 44 in die Produkte Grundöl, Spindelöl und Gasöl II aufgetrennt. Das der Vakuumdestillation aufgegebene Produkt wurde mit 2,8 kg/h Bleicherde versetzt. Die verölte Bleicherde wurde vom Bodenprodukt der Vakuumdestillation in der Filteranlage 49 abfiltriert. Es fielen 74 kg/h Grundöl, 35 kg/h Spindelöl und 14 kg/h Gasöl II sowie 5,6 kg/h verölte Bleicherde an.

Der auf 150_{°}C vorgewärmte Extraktionsrückstand wurde auf den erforderlichen Vordruck des Vergasers 52 komprimiert. Das Gasöl 1 wurde mit der ölbeladenen Bleicherde und der in der biologischen Abwasserreinigung 55 anfallenden geringen Klärschlammenge vermischt, und das anfallende Gemisch ebenfalls auf den erforderlichen Vordruck des Vergasers 52 komprimiert und zusammen mit dem Extraktionsrückstand bei ca. 150_{°}C dem Vergaser 52 aufgegeben. Diese Mischung wurde im Vergaser 52 unter Zugabe von 0,95 kg Sauerstoff je kg Mischung als Oxidationsmittel in einer Flammenreaktion bei Temperaturen oberhalb von 1500_{°}C vergast. Als Produkt der Vergasung entstanden CO und H₂ im Verhältnis 2,1:1 sowie kleine Mengen an C0₂ und Wasserdampf sowie Spuren von H₂S und HCI. Die Metallgehalte des Rückstandes wurden oxidiert und aus dem Vergaser als Asche oder Flugstaub abgezogen. Das noch mit geringen Mengen Flugstaub beladene heiße Rohgas wurde der weiter oben beschriebenen Gasbehandlung unterzogen, wobei Heizgas, Abhitzedampf und salzhaltige Lauge anfielen. Um eine getrennte Wäsche des bei der Hydrierung anfallenden HCI-haltigen Abgases zu vermeiden, wurde dieses vor der Gasbehandlung dem Rohgas der Vergasung zugemischt.

Zur Verdeutlichung der Ergebnisse des dargelegten Verfahrens im Hinblick auf den Abbau der im Altöl enthaltenen Schadstoffe wie PCB, PCT, der Chloralkane und der Metallgehalte dient nachfolgende Tabelle:

## Patentansprüche

1. Verfahren zur Aufarbeitung von Altöl, bei dem das zuvor entwässerte Altöl einer Extraktion unter überkritischen Bedingungen unter Anwendung eines bei Normalbedingungen gasförmigen Lösungsmittels unterworfen wird und anschließend aus der abgetrennten überkritischen Gasphase die extrahierten Bestandteile durch Druckerniedrigung und/oder Temperaturänderung abgeschieden werden, gekennzeichnet durch die Anwendung folgender Verfahrensschritte:
a) Die im Altöl vorhandenen festen Verunreinigungen werden durch Filtration entfernt;
b) das filtrierte Altöl wird einer atmosphärischen Destillation im Temperaturbereich zwischen 120_{°}C und 250_{°}C unterworfen;
c) das vordestillierte Altöl wird einer überkritischen Extraktion bei Drücken von 50 bis 150 bar und Temperaturen von 20_{°}C bis 80_{°}C unterworfen, worauf aus der abgetrennten überkritischen Gasphase die Bestandteile des Extraktes in einem Schritt oder fraktioniert bei Drücken zwischen 50 und 150 bar und Temperaturen zwischen 40°C und 200°C abgeschieden werden;
d) der abgeschiedene Extrakt wird bei Temperaturen zwischen 40_{°}C und 200_{°}C durch ein- oder mehrstufige Entspannung bis auf einen Druck von 1 bis 0,01 bar von den in ihm noch vorhandenen Lösungsmittelresten befreit;
e) der lösungsmittelfreie Extrakt wird bei einem Druck von 50 bis 150 bar und einer Temperatur zwischen 250°C und 400°C einer katalytischen Hydrierung unterworfen, wobei der aus der Hydrierung austretende Gasstrom durch DruckWasserwäsche und/oder Druck-Laugenwäsche gereinigt wird;
f) der in der Extraktionsstufe anfallende Extraktionsrückstand wird bei Temperaturen zwischen 40°C und 200_{°}C durch ein- oder mehrstufige Entspannung auf einen Druck von 1 bis 0,01 bar von dem in ihm gelösten Lösungsmittel befreit;
g) der lösungsmittelfreie Extraktionsrückstand wird durch Deponierung oder thermische Behandlung entsorgt, und
h) das aus dem Extraktionsrückstand zurückgewonnene Lösungsmittel wird mit dem aus dem Extrakt zurückgewonnenen Lösungsmittel vereinigt und nach entsprechender Verdichtung dem Hauptlösungsmittelstrom zugesetzt, der in die Extraktionsstufe zurückgeführt wird.

2. Verfahren nach Anspruch 1, dadurch gekennzeichnet, daß der. hydrierte Extrakt, gegebenenfalls unter Zusatz von Bleicherde in einer Menge von bis zu 5 Gew.-%, durch Vakuumdestillation fraktioniert wird..

3. Verfahren nach den Ansprüchen 1 und 2, dadurch gekennzeichnet, daß der lösungsmittelfreie Extraktionsrückstand in einer Flammenreaktion in Gegenwart von Sauerstoff und/oder Luft bei Temperaturen zwischen 1300_{°}C und 2000_{°}C vergast wird, wobei das anfallende, im wesentlichen aus den Komponenten CO, H₂, C0₂, H₂0 und N₂ bestehende Gas in einer nachgeschalteten Gasreinigung von unerwünschten Bestandteilen, insbesondere von den aus den Öladditiven herrührenden Metallverbindungen, befreit wird.

4. Verfahren nach den Ansprüchen 1 bis 3, dadurch gekennzeichnet, daß das bei der atmosphärischen Destillation des Altöles anfallende Gasöl I gemeinsam mit dem Extraktionsrückstand vergast wird.

5. Verfahren nach den Ansprüchen 1 bis 4, dadurch gekennzeichnet, daß das Gasöl dem Extraktionsrückstand zwecks Viskositätserniedrigung vor der Vergasung zugemischt wird.

6. Verfahren nach den Ansprüchen 1 bis 5, dadurch gekennzeichnet, daß die bei der Vakuumdestillation des hydrierten Extraktes anfallende verölte Bleicherde im Extraktionsrückstand und Gasöl I suspendiert und gemeinsam mit diesen vergast wird.

7. Verfahren nach den Ansprüchen 1 bis 6, dadurch gekennzeichnet, daß das bei der atmosphärischen Destillation des Altöles anfallende Wasser mit dem Extraktionsrückstand vergast wird.

8. Verfahren nach den Ansprüchen 1 bis 7, dadurch gekennzeichnet, daß die Vergasung des bei der atmosphärischen Destillation des Altöles anfallenden Wassers unter Brennstoffzugabe erfolgt.

9. Verfahren nach den Ansprüchen 1 bis 8, dadurch gekennzeichnet, daß dem bei der atmosphärischen Destillation des Altöles anfallenden Wasser vor der Vergasung flüssige kohlenwasserstoffhaltige Abfallstoffe zugesetzt werden.

1₀. Verfahren nach den Ansprüchen 1 bis 6, dadurch gekennzeichnet, daß das bei der atmosphärischen Destillation des Altöles anfallende Wasser einer biologischen Abwasserreinigung aufgearbeitet und der dort anfallende Klärschlamm gemeinsam mit dem Extraktionsrückstand vergast wird.

11. Verfahren nach den Ansprüchen 1 bis 1₀, dadurch gekennzeichnet, daß als Lösungsmittel für die Extraktion Äthan oder Propan sowie Mischungen dieser Gase verwendet werden.

12. Verfahren nach den Ansprüchen 1 bis 11, dadurch gekennzeichnet, daß das verwendete Lösungsmittel einen Zusatz von Butan enthält.

## Claims

1. Process for reprocessing spent oil, in which the previously dehydrated spent oil is subjected to an extraction under supercritical conditions, using a solvent which is gaseous under standard conditions, and the extracted constituents are then precipitated from the supercritical gas phase, which has been separared off, by lowering the pressure and/or altering the temperature, characterized by the application of the following process steps:
a) the solid impurities present in the spent oil are removed by filtration;
b) the filtered spent oil is subjected to an atmospheric distillation in the temperature range between 120_{°}C and 250°C;
c) the incipiently distilled spent oil is subjected to a supercritical extraction under pressures of 50 to 150 bar and at temperatures of 20_{°}C to 80°C, whereupon the constituents of the extract are precipitated in one step or fractionally from the supercritical gas phase, which has been separated off, under pressures between 50_{°}C and 150 bar and at temperatures between 40_{°}C and 200°C;
d) the precipitated extract is freed from solvent residues still present therein by single-stage or multi-stage let-down to a pressure of 1 to 0.01 bar at temperatures between 40_{°}C and 200°C;
e) the solvent-free extract is subjected to a catalytic hydrogenation under a pressure of 50 to 150 bar and at a temperature between 250°C and 400°C, the gas stream issuing from the hydrogenation being purified by water-scrubbing under pressure and/or alkali-scrubbing under pressure;
f) the extraction residue resulting from the extraction stage is freed of the solvent dissolved therein by a single-stage or multi-stage let-down to a pressure of 1 to 0.01 bar at temperatures between 40°C and 200_{°}C;
g) the solvent-free extraction residue is disposed of by dumping or thermal treatment, and
h) the solvent recovered from the extraction residue is combined with the solvent recovered from the extract and, after appropriate compression, added to the main solvent stream which is recycled to the extraction stage.

2. Process according to Claim 1, characterized in that the hydrogenated extract, if appropriate with addition of bleaching earth in a quantity of up to 5% by weight, is fractionated by vacuum distillation.

3. Process according to Claims 1 and 2, characterized in that the solvent-free extraction residue is gasified in a flame reaction in the presence of oxygen and/or air at temperatures between 1300°C and 2000°C, the resulting gas, consisting essentially of the components CO, H₂, C0₂, H₂0 and N₂, being freed in a downstream gas purification from undesired constituents, in particular the metal compounds originating from the oil additives.

4. Process according to Claims 1 to 3, characterized in that the gas oil I obtained in the atmospheric distillation of the spent oil is gasified together with the extraction residue.

5. Process according to Claims 1 to 4, characterized in that the gas oil I is admixed to the extraction residue before gasification, in order to reduce the viscosity.

6. Process according to Claims 1 to 5, characterized in that the oil-contaminated bleaching earth arising in the vacuum distillation of the hydrogenated extract is suspended in the extraction residue and gas oil I and gasified together with the latter.

7. Process according to Claims 1 to 6, characterized in that the water arising in the atmospheric distillation of the spent oil is gasified together with the extraction residue.

8. Process according to Claims 1 to 7, characterized in that the gasification of the water arising in the atmospheric distillation of the spent oil is carried out with addition of fuel.

9. Process according to Claims 1 to 8, characterized in that liquid hydrocarbon-containing waste materials are added to the water, arising in the atmospheric distillation of the spent oil, before the gasification.

10. Process according to Claims 1 to 6, characterized in that the water arising in the atmospheric distillation of the spent oil is processed and the treatment sludge thus obtained is gasified together with the extraction residue.

11. Process according to Claims 1 to 10, characterized in that ethane or propane as well as mixtures of these gases are used as the solvent for the extraction.

12. Process according to Claims 1 to 11, characterized in that the solvent used contains an addition of butane.

## Revendications

1. Procédé pour le retraitement des huiles usées, dans lequel les huiles usées préalablement déshydratées, sont soumises à une extraction dans ces conditions surcritiques par l'application d'un solvant qui est à l'état gazeux dans les conditions normales, et ensuite les fractions constitutives extraites sont précipitées, par abaissement de la pression et/ou modification de la température, de la phase gazeuse surcritique séparée, caractérisé par l'application des phases opératoires que suivent:
a) Les impuretés solides contenues dans l'huile usée sont éliminées par filtration;
b) L'huile usée filtrée est soumise à une distillation sous la pression atmosphérique, à des températures comprises entre 120_{°}C et 250_{°}C;
c) L'huile usée, préalablement distillée, est soumise à une extraction dans des conditions hypercritiques, sous des pressions de 50 à 150 bars et à des températures de 20_{°}C à 80_{°}C, à la suite de quoi les fractions de l'extrait sont précipitées de la phase gazeuse hypercritique en une opération unique ou de manière fractionnée sous des pressions comprises entre 50 et 150 bars et à des températures comprises entre 40°C et 200°C;
d) L'extrait séparé set débarrassé des restes de solvant qu'il renferme encore, à des températures comprises entre 40_{°}C et 200_{°}C par une détente en une ou plusieurs étapes jusqu'à une pression de 1 à 0,01 bar;
e) L'extrait, débarrassé du solvant, est soumis à une hydrogénation catalytique sous une pression de 50 à 150 bars et à une température comprise entre 250_{°}C et 400_{°}C, tandis que le flux gazeux se dégageant de l'hydrogénation est épuré par un lavage à l'eau sous pression et/ou par un lavage à la lessive sous pression;
f) Le résidu d'extraction qui se forme dans la phase d'extraction est débarrassé du solvant qui s'y trouve en solution, par une détente en une ou plusieurs étapes, sous une pression de 1 à 0,01 bar et des températures comprises entre 40°C et 200_{°}C;
g) Le résidu d'extraction, débarrassé du solvant, est éliminé par une dépose en décharge ou par traitement thermique, et
h) Le solvant récupéré du résidu de l'extraction est réuni au solvant récupéré de l'extrait et, après compression correspondante, introduit dans le flux principal du solvant qui est renvoyé dans la phase d'extraction.

2. Procédé selon la revendication 1, caractérisé par le fait que l'extrait hydrogéné est fractionné par une distillation sous vide, le cas échéant associée à une addition de terre décolorante, dans une quantité pouvant atteindre jusqu'à 5% en poids.

3. Procédé selon les revendications 1 et 2, caractérisé par le fait que le résidu d'extraction, exempt de solvant, est gazéifié par une réaction à la flamme en présence d'oxygène et/ou d'air, à des températures comprises entre 1300_{°}C et 2000_{°}C, le gaz qui se forme et qui est essentiellement constitué par les composants que sont CO, H₂, C0₂, H₂0 et N₂, étant débarrassé, dans un dispositif d'épuration de gaz monté en aval, des composants indésirables en particulier des composés métalliques provenant des additifs incorporés à l'huile, dans une station d'épuration du gaz installée en aval.

4. Procédé selon les revendications 1 à 3, caractérisé par le fait que le gazole I, se formant lors de la distillation atmosphérique de l'huile usée, est gazéifié conjointement avec le résidu de l'extraction.

5. Procédé selon les revendications 1 à 4, caractérisé par le fait qu'avant la gazéification, le gazole est mélangé au résidu de l'extraction en vue d'abaisser la viscosité.

6. Procédé selon les revendications 1 à 5, caractérisé par le fait que la terre décolorante chargée d'huile, formée lors de la distillation sous vide de l'extrait hydrogéné, est mise en suspension dans le résidu d'extraction et le gazole l et qu'elle est gazéifiée conjointement avec ces matières.

7. Procédé selon les revendications 1 à 6, caractérisé par le fait que l'eau se formant lors de la distillation atmosphérique de l'huile usée est gazéifiée avec le résidu de l'extraction.

8. Procédé selon les revendications 1 à 7, caractérisé par le fait que la gazéification de l'eau se formant lors de la distillation atmosphérique de l'huile usée, est effectuée avec addition de combustible.

9. Procédé selon les revendications 1 à 8, caractérisé par le fait que des déchets liquides, contenant des hydrocarbures, sont, avant la gazéification, ajoutés à l'eau qui se forme lors de la distillation atmosphérique de l'huile usée.

10. Procédé selon les revendications 1 à 6, caractérisé par le fait que l'eau qui se forme lors de la distillation atmosphérique de l'huile usée est délivrée pour traitement à une installation biologique d'épuration d'eaux résiduaires, la boue de clarification qui se forme dans cette installation étant chargée de gaz conjointement avec le résidu d'extraction.

11. Procédé selon les revendications 1 à 10, caractérisé par le fait que l'on utilise, comme solvant pour l'extraction, l'éthane ou le propane, ainsi que des mélanges de ces gaz.

12. Procédé selon les revendications 1 à 11, caractérisé par le fait que le solvant utilisé renferme une addition de butane.
